# EUROPÄISCHE PATENTSCHRIFT

(11) **EP 1 736 425 B1**
(45) Veröffentlichungstag und Bekanntmachung des Hinweises auf die Patenterteilung: **21.09.2011**
(21) Anmeldenummer: 06012003.7
(22) Anmeldetag: 10.06.2006
(51) Int. Cl.: B65H 11/00

(54) **Bändertisch**
Feed table with belts
Table d'alimentation à courroies

(30) Priorität: 25.06.2005 DE 102005029532
(43) Veröffentlichungstag der Anmeldung: 27.12.2006
(73) Patentinhaber: manroland AG, 63075 Offenbach/Main (DE)
(72) Erfinder: Bayer, Harald, Dipl.-Ing., 63110 Rodgau (DE); Ullrich, Bernd, 63796 Kahl/Main (DE)
(74) Vertreter: Stahl, Dietmar

(56) Entgegenhaltungen:
- DE-A- 3 903 389
- DE-C- 4 243 486

## Beschreibung

Die Neuerung bezieht sich einen Bändertisch mit einer Tischplatte über die Bogen von einem Bogenanleger zu einer Bogen verarbeitenden Maschine, insbesondere zu einer Druckmaschine transportierbar sind, mit einem oder mehreren Transportbändern, insbesondere mit im Bereich von durchgehenden Saugöffnungen an ihrer Unterseite mit Saugluft beaufschlagbaren Saugbändern, die über eine drehbar antreibbare Bänderwalze an einem Ende des Bändertischs und eine insbesondere frei drehbar gelagerte Umlenkwalze am anderen Ende des Bändertischs endlos um den Bändertisch und über die Tischplatte geführt und mittels Spannvorrichtungen spannbar sind.

Sollen bei derartigen Bändertischen neue Transportbänder eingebaut werden, so werden diese als offenes Transportband um den Bändertisch herumgeführt und dann die beiden Enden durch Verkleben miteinander verbunden.

Dieser Vorgang erfordert eine erhebliche Zeit, in der der Bändertisch nicht für den Betrieb zur Verfügung steht.

Hierzu ist aus der DE 42 43 486 C1 ein Anlegetisch einer Bogendruckmaschine bekannt. In dem dort gezeigten Anlegetisch ist die Tischplatte in ein Tischplattenteil und ein austauschbares Saugkastenmodul aufgeteilt, wobei die Bänderwalze im Trennbereich zwischen Tischplattenteil und dem austauschbaren Saugkastenmodul eine trennbare Kupplung aufweist.

Aufgabe der Neuerung ist es daher einen Bändertisch der eingangs genannten Art zu schaffen, der auf einfache Weise einen schnellen Aus- und Einbau eines Transportbandes ermöglicht.

Diese Aufgabe wird neuerungsgemäß dadurch gelöst, dass die Tischplatte parallel und angrenzend an das Transportband in ein Tischplattenteil und ein Tischplattenelement geteilt ist und das Tischplattenelement um eine Schwenkachse im Bereich der Bänderwalze aus der Ebene der Tischplatte herausklappbar ist, sowie die Bänderwalze im Trennbereich zwischen dem Tischplattenteil und dem Tischplattenelement eine trennbare Kupplung aufweist.

Diese Ausbildung ermöglicht es durch einfaches Herausklappen des Tischplattenelements aus der Ebene der Tischplatte die Bänderwalze und die Umlenkwalze unmittelbar neben dem Bereich des Transportbandes frei zugänglich zu machen, sodass ungehindert ein seitliches Abziehen und ein seitliches Aufbringen des vorher bereits zum Endlosband vorbereiteten Transportbandes erfolgen kann. Damit ist nach nur kurzer Unterbrechung der Bändertisch wieder betriebsbereit, sodass die Rüstzeit gering ist.

Besondere Werkzeuge für den Ein- und Ausbau des Transportbandes sind nicht erforderlich.

Sind mehrere Transportbänder vorhanden, so kann mit nur einem Tischplattenelement eine leichte Zugänglichkeit zu zwei Transportbändern erreicht werden, wenn das Tischplattenelement zwischen zwei Tischplattenteilen angeordnet ist, um die jeweils ein Transportband angrenzend an einen Trennbereich geführt ist, wobei die Bänderwalze in beiden Trennbereichen zwischen einem Tischplattenteil und dem Tischplattenelement eine trennbare Kupplung aufweist.

Eine freie Zugänglichkeit im Bereich der Umlenkwalze wird dadurch erreicht, dass jedem Transportband eine eigene unabhängige Umlenkwalze zugeordnet ist.

Die Schwenkachse des Tischplattenelements kann in Längserstreckungsrichtung der Transportbänder auf der der Tischplatte abgewandten Seite der Bänderwalze angeordnet sein.

Eine besonders kompakte Ausbildung wird aber erreicht, wenn die Schwenkachse des Tischplattenelements sich koaxial zur Drehachse der Bänderwalze erstreckt.

Eine Trennbarkeit und Verbindbarkeit der Bänderwalze wird auf einfache Weise dadurch erreicht, dass im Bereich des Tischplattenelements eine Kupplungshülse um die Drehachse der Bänderwalze frei drehbar gelagert ist, die eine zur Drehachse koaxiale und zum Trennbereich hin offene Kupplungsausnehmung besitzt, in die ein drehfest mit dem von dem Transportband umschlungenen Bereich der Bänderwalze verbundenes, axial in diesem Bereich bewegbares Kupplungselement formschlüssig axial einführbar ist.

Dabei ist mit einfachen Mitteln das Kupplungselement dadurch bewegbar, dass das Kupplungselement eine koaxiale Gewindebohrung besitzt, in die eine drehbar antreibbare Gewindestange eingreift.

Zur Drehbewegungsübertragung kann das Kupplungselement über eine zur Drehachse der Bänderwalze axiale Nut-/Feder-Verbindung formschlüssig mit der Bänderwalze und der Kupplungshülse verbindbar sein.
Auch können die Kupplungselemente einseitig mit einer Nut-/Feder-Verbindung und andererseits mit einer Klemmverbindung versehen werden, sodass sich eine vereinfachte Einkupplung ergibt.
Ebenso können die Kupplungselemente mit einer Kupplungshülse und einem Wellenelement jeweils mit entsprechender Keilverzahnung zur Übertragung größerer Kräfte versehen sein.

Um die endgültige Kuppelposition zu definieren, ist vorzugsweise das Kupplungselement bis zur Anlage an einem Anschlag in die Kupplungsausnehmung der Kupplungshülse einführbar.

Eine genaue Zuordnung zueinander von Tischplattenteil und Tischplattenelement in der Arbeitsstellung wird dadurch erreicht, dass das Tischplattenteil an seiner dem Trennbereich zugewandten Seite Positionierelemente besitzt, die in entsprechende Positionierausnehmungen an der Unterseite des Tischplattenelements eingreifbar sind.

Dabei können in einfacher Ausbildung die Positionierelemente durch eine sich parallel zu dem Transportband erstreckende Positionierstange gebildet sein und die Positionierausnehmungen zur Unterseite des Tischplattenelements hin offene Positioniernuten sein, die in der Arbeitsposition des Tischplattenelements mit ihrem Nutengrund auf der Positionierstange in Auflage sind.

Eine Stabilität der gesamten Tischplatte in ihrer Arbeitsstellung wird dadurch erreicht, dass das Tischplattenelement in seiner Arbeitsposition an dem Tischplattenteil arretierbar ist.

Dies wird in einfacher Weise dadurch erreicht, dass das Tischplattenelement mittels einer oder mehrerer Rastvorrichtung an dem Tischplattenteil arretierbar ist, wobei an der dem Tischplattenteil zugewandten Seite des Tischplattenelements Rastbolzen angeordnet sein können, die in ihnen gegenüberliegend an dem Tischplattenteil ausgebildete Rastöffnungen eingreifbar sind und entgegen einer Federkraft von dem Tischplattenteil weg aus den Rastöffnungen heraus bewegbar sind.

Ein Ausführungsbeispiel der Neuerung ist in der Zeichnung dargestellt und wird im Folgenden näher beschrieben. Es zeigen
- Figur 1: einen Längsschnitt eines Bändertischs
- Figur 2: eine perspektivische Ansicht des Bändertischs nach Figur 1
- Figur 3: einen vergrößerten Ausschnitt aus Figur 2
- Figur 4: einen Querschnitt des Bändertischs nach Figur 1 im Bereich von Bänderwalze und Tischplattenelement.

Der in den Figuren dargestellte Bändertisch besitzt eine Tischplatte 1, vor deren in Förderrichtung 2 vorderem Ende eine Bänderwalze 3 und hinter deren hinterem Ende koaxial zueinander mehrere Umlenkwalzen 4 angeordnet sind. Die Bänderwalze 3 ist durch einen nicht dargestellten Antrieb um eine Drehachse 9 drehbar antreibbar.

Die Tischplatte 1 besteht aus zwei im Abstand nebeneinander angeordneten Tischplattenteilen 5 und einem in den Trennbereich 23 zwischen den Tischplattenteilen 5 angeordneten Tischplattenelement 6.

Jeweils angrenzend an das Tischplattenelement 6 sind endlose Transportbänder 7 über die Tischplattenteile 5 und die Bänderwalze 3 sowie die Umlenkwalzen 4 um den Bändertisch geführt, wobei die Transportbänder 7 auf der Unterseite des Bändertischs noch durch Spannrollen 8 einer Spannvorrichtung spannbar sind.

Das Tischplattenelement 6 ist um eine zur Drehachse 9 koaxiale Schwenkachse aus der in Arbeitsposition gemeinsamen Ebene mit den Tischplattenteilen 5 an Lagerböcken 10 nach oben herausschwenkbar auf einer Kupplungshülse 11 gelagert, die axial feststehend aber um die Drehachse 9 frei drehbar gelagert ist.

Die Kupplungshülse 11 besitzt eine als durchgehende Bohrung ausgebildete Kupplungsausnehmung 12 mit einer axialen Nut 13.

Koaxial dazu ist in der Bänderwalze 3 eine entsprechende Ausnehmung 14 mit Nut 15 vorgesehen.

Ein dem Querschnitt der Kupplungsausnehmung 12 und der Ausnehmung 14 entsprechendes Kupplungselement 16 ist in der Kupplungsausnehmung 12 und der Ausnehmung 14 axial verschiebbar angeordnet und greift mit einer Feder 14 in die Nuten 13 und 15 ein, sodass die Bänderwalzen 3 über die Kupplungselemente 16 und die Kupplungshülse 11 drehfest miteinander verbunden sind.

Die Kupplungselemente 16 besitzen koaxiale Gewindebohrungen 18, in die jeweils von einem seitlichen Maschinengestellteil 19 her durch koaxiale Ausnehmungen 21 in den Bänderwalzen 3 hindurchgeführte Gewindestangen 20 eingreifen.

Durch Verdrehen der Gewindestangen 20 an ihrem dem Maschinengestellteil 19 zugewandten Ende ist das jeweilige Kupplungselement 16 derart axial verschiebbar, dass es aus der Kupplungshülse 11 heraus und in die Bänderwalze 3 hineinbewegt wird.

Damit wird im Trennbereich 23 ein Spielraum zwischen der Bänderwalze 3 und der Kupplungshülse 11 geöffnet, über den bei hochgeklapptem Tischplattenelement 6 das bereits endlos vorbereitete Transportband 7 seitlich auf die Bänderwalze 3 aufgeschoben werden kann.

Am anderen Ende des Bändertischs erfolgt auf gleiche Weise ein seitliches Aufschieben des Transportbandes 7 auf eine durch das Hochklappen des Tischplattenelements 6 seitlich freie Umlenkwalze 4.

Durch Verdrehen der Gewindestange 20 in entgegengesetzte Richtung kann nun das Kupplungselement 16 wieder in die Kupplungsausnehmung 12 eingeführt werden, bis es axial an einem Anschlag 22 zur Anlage gelangt.

Damit ist wieder eine drehfeste Verbindung der Bänderwalzen 3 hergestellt.

Als Alternative zur drehfesten Verbindung der Wellenteile der Bänderwalze 3 der oben beschriebenen Art kann vorgesehen sein, dass die Nut-/Feder-Verbindung im Bereich der mittigen Lagerung der Bänderwalze 3 im Bereich der Kupplungsausnehmung 12 durch eine Klemmverbindung ersetzt wird. Hierbei ist das Kupplungselement 6 auf der Außenseite der Bänderwalze 3 weiterhin mit einer Nut-/Feder-Verbindung versehen, wobei die Passfeder aber nicht mehr bis in den Bereich der Kupplungsausnehmung 12 reicht. Nach dem Einschieben des Kupplungselementes 6 in die Kupplungsausnehmung 12 wird das Kupplungselement 6 dort einfach festgeklemmt. Dadurch wird das Einführen des Kupplungselementes drehlagenunabhängig und damit vereinfacht.

Als weitere Alternative sind das Kupplungselement 6 und die Kupplungsausnehmung 12 mit einander entsprechenden Keilverzahnungen versehen. Dadurch ergibt sich für die Verbindung eine höhere Belastbarkeit, insbesondere für den Einsatz bei großformatigen Bändertischen.

Nun wird das Tischplattenelement 6 wieder in seine Betriebsposition heruntergeklappt, in der es an der Oberseite eine Ebene mit den Oberseiten der Tischplattenteile 5 bildet.

Das Tischplattenelement 6 besitzt an seiner Unterseite mehrere in Längserstreckungsrichtung des Tischplattenelements 6 im Abstand zueinander angeordnete Querstege 24, in denen Positioniemuten 25 ausgebildet sind. Diese Positioniemuten 25 erstrecken sich in Förderrichtung 2 und sind zur dem Tischplattenelement 6 abgewandten Seite hin offen.

In der Betriebsposition des Tischplattenelements 6 greifen Positionierstangen 26 in die Positioniernuten 25 ein und sind an dem Nutengrund der Positioniernuten 25 in Anlage.

Die Positionierstangen 26 erstrecken sich in Förderrichtung 2 und sind an der dem Trennbereich 23 zugewandten Seite der Tischplattenteile 5 mittels Halteelementen 27 in einem Abstand dazu befestigt.

Die Halteelemente 27 befinden sich quer zur Förderrichtung 2 in Reihe den Querstegen 24 gegenüberliegend und weisen zu den Querstegen 24 hin offene Rastöffnungen 28 auf.

Den Rastöffnungen 28 in der Betriebsposition des Tischplattenelements 6 gegenüberliegend sind in den Führungsausnehmungen der Querstege 24 entsprechende Rastbolzen 29 quer zur Förderrichtung 2 verschiebbar geführt und in Ausfahrrichtung aus dem Quersteg 24 federbelastet.

An ihren aus den Führungsausnehmungen herausragenden Enden besitzen die Rastbolzen 29 rampenartige Fasen. Dadurch werden die Rastbolzen 29 beim Einklappen des Tischplattenelements 6 von den Haltelementen 27 entgegen ihrer Federbelastung in die Führungsausnehmungen hineingedrückt und rasten bei Erreichen der Betriebsposition des Tischplattenelements 6 das Tischplattenelement 6 arretierend in die Rastöffnungen 28 ein.

Zum Hochklappen des Tischplattenelements 6 muss diese Rastkraft nur überwunden werden, um die Rastbolzen 29 aus den Rastöffnungen 28 herauszubewegen.

### Bezugszeichenliste

- 1: Tischplatte
- 2: Förderrichtung
- 3: Bänderwalze
- 4: Umlenkwalze
- 5: Tischplattenteil
- 6: Tischplattenelement
- 7: Transportbänder
- 8: Spannrollen
- 9: Drehachse
- 10: Lagerböcke
- 11: Kupplungshülse
- 12: Kupplungsausnehmung
- 13: Nut
- 14: Ausnehmung
- 15: Nut
- 16: Kupplungselement
- 17: Feder
- 18: Gewindebohrungen
- 19: Maschinengestellteil
- 20: Gewindestange
- 21: Ausnehmung
- 22: Anschlag
- 23: Trennbereich
- 24: Querstege
- 25: Positioniernuten
- 26: Positionierstangen
- 27: Haltelemente
- 28: Rastöffnungen
- 29: Rastbolzen

## Patentansprüche

1. Bändertisch mit einer Tischplatte (1) über die Bogen von einem Bogenanleger zu einer Bogen verarbeitenden Maschine, insbesondere zu einer Druckmaschine transportierbar sind, mit einem oder mehreren Transportbändern (7), insbesondere mit im Bereich von durchgehenden Saugöffnungen an ihrer Unterseite mit Saugluft beaufschlagbaren Saugbändern, die Ober eine drehbar antreibbare Bänderwalze (3) an einem Ende des Bändertischs und eine insbesondere frei drehbar gelagerte Umlenkwalze (4) am anderen Ende des Bändertischs endlos um den Bändertisch und über die Tischplatte geführt (1) und mittels Spannvorrichtungen (8) spannbar sind,
**dadurch gekennzeichnet,**
**dass** die Tischplatte (1) parallel und angrenzend an das Transportband (7) in ein Tischplattenteil (5) und ein Tischplattenelement (6) geteilt ist und das Tischplattenelement (6) um eine Schwenkachse im Bereich der Bänderwalze (3) aus der Ebene der Tischplatte (1) herausklappbar ist, sowie die Bänderwalze (3) im Trennbereich (23) zwischen dem Tischplattenteil (5) und dem Tischplattenelement (6) eine trennbare Kupplung aufweist.

2. Bändertisch nach Anspruch 1,
**dadurch gekennzeichnet,**
**dass** das Tischplattenelement (6) zwischen zwei Tischplattenteilen (5) angeordnet ist, um die jeweils ein Transportband (7) angrenzend an einen Trennbereich (23) geführt ist, wobei die Bänderwalze (3) in beiden Trennbereichen (23) zwischen einem Tischplattenteil (5) und dem Tischplattenelement (6) eine trennbare Kupplung aufweist.

3. Bändertisch nach einem der vorhergehenden Ansprüche,
**dadurch gekennzeichnet,**
**dass** jedem Transportband (7) eine eigene unabhängige Umlenkwalze (4) zugeordnet ist.

4. Bändertisch nach einem der vorhergehenden Ansprüche,
**dadurch gekennzeichnet,**
**dass** die Schwenkachse des Tischplattenelements (6) sich koaxial zur Drehachse (9) der Bänderwalze (3) erstreckt.

5. Bändertisch nach einem der vorhergehenden Ansprüche,
**dadurch gekennzeichnet,**
**dass** im Bereich des Tischplattenelements (6) eine Kupplungshülse (11) um die Drehachse (9) der Bänderwalze (3) frei drehbar gelagert ist, die eine zur Drehachse (9) koaxiale und zum Trennbereich (23) hin offene Kupplungsausnehmung (12) besitzt, in die ein drehfest mit dem von dem Transportband (7) umschlungenen Bereich der Bänderwalze (3) verbundenes, axial in diesem Bereich bewegbares Kupplungselement (16) formschlüssig axial einführbar ist.

6. Bändertisch nach Anspruch 5,
**dadurch gekennzeichnet,**
**dass** das Kupplungselement (16) eine koaxiale Gewindebohrung (18) besitzt, in die eine drehbar antreibbare Gewindestange (20) eingreift.

7. Bändertisch nach einem der Ansprüche 5 und 6,
**dadurch gekennzeichnet,**
**dass** das Kupplungselement (16) über eine zur Drehachse (9) der Bänderwalze (3) axiale Nut-/Feder-Verbindung formschlüssig mit der Bänderwalze (3) und der Kupplungshülse (11) verbindbar ist.

8. Bändertisch nach einem der Ansprüche 5 bis 7,
**dadurch gekennzeichnet,**
**dass** das Kupplungselement (16) bis zur Anlage an einem Anschlag (22) in die Kupplungsausnehmung (12) der Kupplungshülse (11) einführbar ist.

9. Bändertisch nach einem der vorhergehenden Ansprüche,
**dadurch gekennzeichnet,**
**dass** das Tischplattenteil (5) an seiner dem Trennbereich (23) zugewandten Seite Positionierelemente besitzt, die in entsprechende Positionierausnehmungen an der Unterseite des Tischplattenelements (6) eingreifbar sind.

10. Bändertisch nach Anspruch 9,
**dadurch gekennzeichnet,**
**dass** die Positionierelemente durch eine sich parallel zu dem Transportband (7) erstreckende Positionierstange (26) ist und die Positionierausnehmungen zur Unterseite des Tischplattenelements (6) hin offene Positioniernuten (25) sind, die in der Arbeitsposition des Tischplattenelements (6) mit ihrem Nutengrund auf der Positionierstange (26) in Auflage sind.

11. Bändertisch nach einem der Ansprüche 9 und 10,
**dadurch gekennzeichnet,**
**dass** das Tischplattenelement (6) in seiner Arbeitsposition an dem Tischplattenteil (5) arretierbar ist.

12. Bändertisch nach Anspruch 11,
**dadurch gekennzeichnet,**
**dass** das Tischplattenelement (6) mittels einer oder mehrerer Rastverbindungen an dem Tischplattenteil (5) arretierbar ist.

13. Bändertisch nach Anspruch 12,
**dadurch gekennzeichnet,**
**dass** an der dem Tischplattenteil (5) zugewandten Seite des Tischplattenelements (6) Rastbolzen (29) angeordnet sind, die in ihnen gegenüberliegend an dem Tischplattenteil (5) ausgebildete Rastöffnungen (28) eingreifbar sind und entgegen einer Federkraft von dem Tischplattenteil (5) weg aus den Rastöffnungen (28) heraus bewegbar sind.

14. Bändertisch nach einem der Ansprüche 5 und 6,
**dadurch gekennzeichnet,**
**dass** das Kupplungselement (16) über eine zur Drehachse (9) der Bänderwalze (3) axiale Keil-Verbindung formschlüssig mit der Bänderwalze (3) und der Kupplungshülse (11) verbindbar ist.

15. Bändertisch nach einem der Ansprüche 5 und 6,
**dadurch gekennzeichnet,**
**dass** das Kupplungselement (16) über eine zur Drehachse (9) der Bänderwalze (3) axiale Keil-Verbindung formschlüssig mit der Bänderwalze (3) und über eine Klemmverbindung mit der Kupplungshülse (11) verbindbar ist.

## Claims

1. Belt table with a tabletop (1) via which the sheets can be transported from a sheet feeder to a sheet processing machine, particularly to a printing press, with one or several transport belts (7), particularly with suction belts that can be subjected to suction air in the region of continuous suction openings at their bottom side, which via a rotatably drivable belt roller (3) at an end of the belt table and a deflection roller (4) more preferably mounted in a freely rotatable manner at the other end of the belt table is endlessly guided about the belt table and via the tabletop (1) and can be tensioned by means of tensioning devices (8), **characterized in that** the tabletop (1) parallel and adjoining to the transport belt (7) is divided into a tabletop part (5) and a tabletop element (6) and the tabletop element (6) can be folded out of the plane of the tabletop (1) about a pivot axis in the region of the belt roller (3) and the belt roller (3) in the separating region (23) between the tabletop part (5) and the tabletop element (6) has a separable clutch.

2. The belt table according to Claim 1, **characterized in that** the tabletop element (6) is arranged between two tabletop parts (5) about which a transport belt (7) each is guided adjoining a separating region (23), wherein the belt roller (3) in both separating regions (23) between a tabletop part (5) and the tabletop element (6) has a separable clutch.

3. The belt table according to any one of the preceding claims, **characterized in that** each transport belt (7) is assigned a separate independent deflection roller (4).

4. The belt table according to any one of the preceding claims, **characterized in that** the pivot axis of the tabletop element (6) extends coaxially to the axis of rotation (9) of the belt roller (3).

5. The belt table according to any one of the preceding claims, **characterized in that** in the region of the tabletop element (6) a clutch sleeve (11) is mounted freely rotatably about the axis of rotation (9) of the belt roller (3), which has a clutch recess (12) coaxially to the axis of rotation (9) and open towards the separating region (23), in which a clutch element (16) connected in a rotationally fixed manner to the region of the belt roller (3) wrapped by the transport belt (7) and axially moveable in this region can be positively inserted axially.

6. The belt table according to Claim 5, **characterized in that** the clutch element (16) has a coaxial threaded bore (18) in which a rotatably driveable threaded rod (20) engages.

7. The belt table according to any one of the Claims 5 and 6, **characterized in** the clutch element (16) via a tongue/groove connection axially to the axis of rotation (9) of the belt roller (3) can be positively connected to the belt roller (3) and the clutch sleeve (11).

8. The belt table according to any one of the Claims 5 to 7, **characterized in that** the clutch element (16) can be inserted in the clutch recess (12) of the clutch sleeve (11) until it bears against a stop (22).

9. The belt table according to any one of the preceding claims, **characterized in that** the tabletop part (5) at its side facing the separating region (23) comprises positioning elements that can engage in corresponding positioning recesses at the bottom side of the tabletop element (6).

10. The belt table according to Claim 9, **characterized in that** the positioning element is a positioning rod (26) extending parallel to the transport belt (7) and the positioning recesses are positioning grooves (25) that are open towards the bottom side of the tabletop element (6) which in the working position of the tabletop element (6) with their groove base rest on the positioning rod (26).

11. The belt table according to any one of the Claims 9 and 10, **characterized in that** the tabletop element (6) in its working position can be locked to the tabletop part (5).

12. The belt table according to Claim 11, **characterized in that** the tabletop element (6) can be locked to the tabletop part (5) by means of one or several latch connections.

13. The belt table according to Claim 12, **characterized in that** on the side of the tabletop element (6) facing the tabletop part (5) latch pins (29) are arranged, which can engage in latch openings (28) formed opposite to these on the tabletop part (5) and can be moved against a spring force away from the tabletop (5) out of the latch openings (28).

14. The belt table according to any one of the Claims 5 and 6, **characterized in that** the clutch element (16) via a key connection axially to the axis of rotation (9) of the belt roller (3) can be positively connected to the belt roller (3) and the clutch sleeve (11).

15. The belt table according to any one of the Claims 5 and 6, **characterized in that** the clutch element (16) via a key connection axially to the axis of rotation (9) of the belt roller (3) can be positively connected to the belt roller (3) and via a clamping connection to the clutch sleeve (11).

## Revendications

1. Table à bandes comportant un plateau de table (1) sur lequel des feuilles peuvent être transportées d'un margeur de feuilles à une machine traitant les feuilles, notamment une machine d'impression, et comportant une ou plusieurs bandes transporteuses (7), comportant notamment des orifices d'aspiration continus au niveau de sa face inférieure avec des bandes d'aspiration pouvant être sollicitées avec de l'air d'aspiration et qui sont guidées à une extrémité de la table à bandes par un rouleau à bandes pouvant être entraîné (3) et un rouleau d'inversion (4) s'appuyant notamment en rotation libre à l'autre extrémité de la table à bandes autour de la table à bandes et au-dessus du plateau de table et du plateau de table (1) en continu et peuvent être serrées au moyen de dispositifs de serrage (8),
**caractérisée en ce que**
le plateau de table (1) est divisé parallèlement et à la limite de la bande transporteuse (7) en une pièce de plateau de table (5) et un élément de plateau de table (6) et que l'élément plateau de table (6) peut être rabattu vers l'extérieur autour d'un axe de pivotement au niveau du rouleau à bandes (3) depuis le plan du plateau de table (1) et que le rouleau à bandes (3) présente un accouplement dissociable entre la pièce de plateau de table (5) et l'élément de plateau de table (6) dans la zone de division (23).

2. Table à bandes selon la revendication 1,
**caractérisée en ce que**
l'élément de plateau de table (6) est disposé entre deux pièces de plateau de table (5) autour desquelles une bande transporteuse (7) est guidée respectivement à la limite d'une zone de division (23), le rouleau à bandes (3) présentant un accouplement dissociable entre une pièce de plateau de table (5) et l'élément de plateau de table (6) dans les deux zones de division.

3. Table à bandes selon une des revendications précédentes,
**caractérisée en ce**
**qu'**à chaque bande transporteuse (7) est associé un rouleau d'inversion autonome indépendant (4).

4. Table à bandes selon une des revendications précédentes,
**caractérisée en ce que**
l'axe de pivotement de l'élément de plateau de table (6) s'étend coaxialement par rapport à l'axe de rotation (9) du rouleau à bandes (3).

5. Table à bandes selon une des revendications précédentes,
**caractérisée en ce que**,
au niveau de l'élément de plateau de table (6), autour de l'axe de rotation (9) du rouleau à bandes (3), s'appuie en rotation libre un manchon d'accouplement (11) qui possède un évidement d'accouplement (12) coaxial à l'axe de rotation (9) et s'ouvrant vers la zone de division (23), dans laquelle un élément de couplage (16) mobile axialement dans cette zone et entouré de manière fixe en rotation par la zone cerclée par la bande transporteuse (7) du rouleau à bandes (3) peut être introduit axialement en correspondance géométrique.

6. Table à bandes selon la revendication 5,
**caractérisée en ce que**
l'élément de couplage (16) possède un alésage fileté coaxial (18) dans laquelle s'engrène une tige filetée (20) pouvant être entraînée en rotation.

7. Table à bandes selon une des revendications 5 et 6,
**caractérisée en ce que**
l'élément de couplage (16) peut être relié en correspondance géométrique par un raccord rainure/ressort axial par rapport à l'axe de rotation (9) du rouleau à bandes (3) au rouleau à bandes (3) et au manchon d'accouplement (11).

8. Table à bandes selon une des revendications 5 à 7,
**caractérisée en ce que**
l'élément de couplage (16) peut être introduit jusqu'à être en contact avec une butée (22) dans l'échancrure d'accouplement (12) du manchon d'accouplement (11).

9. Table à bandes selon une des revendications précédentes,
**caractérisée en ce que**
la pièce de plateau de table (5) possède, sur sa face tournée vers la zone de division (23), des éléments de positionnement qui peuvent s'engrener dans des échancrures de positionnement correspondantes au niveau de la face inférieure de l'élément de plateau de table (6).

10. Table à bandes selon la revendication 9,
**caractérisée en ce que**
les éléments de positionnement sont une barre de positionnement (26) s'étendant parallèlement à la bande transporteuse (7) et les échancrures de positionnement sont des rainures de positionnement (25) s'ouvrant sur la face inférieure de l'élément de plateau de table (6) et qui, en position opératoire de l'élément de plateau de table (6), reposent par leur fond de rainure sur la barre de positionnement (26).

11. Table à bandes selon une des revendications 9 et 10,
**caractérisée en ce que**
l'élément de plateau de table (6) peut être bloqué dans sa position opératoire sur la pièce de plateau de table (5).

12. Table à bandes selon la revendication 11,
**caractérisée en ce que**
l'élément de plateau de table (6) peut être bloqué au moyen d'un ou plusieurs raccords d'enclenchement sur la pièce de plateau de table (5).

13. Table à bandes selon la revendication 12,
**caractérisée en ce que**,
sur la face tournée vers la pièce de plateau de table (5) de l'élément de plateau de table (6), sont disposées des chevilles d'enclenchement (29) qui peuvent s'engrener dans des orifices d'enclenchement (28) opposés pratiqués dans la pièce de plateau de table (5) et peuvent être sorties de la pièce de plateau de table (5) hors des orifices d'enclenchement (28) à l'encontre d'une force de ressort.

14. Table à bandes selon une des revendications 5 et 6,
**caractérisée en ce que**
l'élément de couplage (16) peut être relié en correspondance géométrique par un raccord à clavette axial par rapport à l'axe de rotation (9) du rouleau à bandes (3) au rouleau à bandes (3) et au manchon d'accouplement (11).

15. Table à bandes selon une des revendications 5 et 6,
**caractérisée en ce que**
l'élément de couplage (16) peut être relié en correspondance géométrique au rouleau à bandes (3) par un raccord à clavette axial par rapport à l'axe de rotation (9) du rouleau à bandes (3) et par un raccord à serrage au manchon d'accouplement (11).
